# EUROPÄISCHE PATENTSCHRIFT

(11) **EP 3 782 732 B1**
(45) Veröffentlichungstag und Bekanntmachung des Hinweises auf die Patenterteilung: **28.09.2022**
(21) Anmeldenummer: 19193455.3
(22) Anmeldetag: 23.08.2019
(51) Int. Cl.: B02C 4/28, B02C 4/30, B02C 25/00, G01D 11/16

(54) **WALZE MIT EINEM SENSOR**
ROLLER WITH A SENSOR
ROULEAU AVEC UN CAPTEUR

(43) Veröffentlichungstag der Anmeldung: 24.02.2021
(73) Patentinhaber: Bühler AG, 9240 Uzwil (CH)
(72) Erfinder: Neff, Martin, 9512 Rossrüti (CH); Luquin, Marcos, 78467 Konstanz (DE)
(74) Vertreter: Hepp Wenger Ryffel AG

(56) Entgegenhaltungen:
- DE-A1-102017 222 820
- DE-U1-202009 011 951
- US-A1- 2019 240 672
- US-B1- 7 825 655

## Beschreibung

Die vorliegende Erfindung betrifft einen Sensor für eine Walze eines Walzenpaars, insbesondere eines Mahlwalzenpaars wie ein Getreidewalzenpaar, wobei der Sensor in die Walze integriert und eine verbesserte Abdeckkappe aufweist.

Mahlwalzen, so wie sie beispielsweise in der Getreidemüllerei verwendet werden, bedürfen einer ständigen Überwachung. So kann es beispielsweise vorkommen, dass ein sogenannter Trockenlauf auftritt, bei dem benachbarte Mahlwalzen einander berühren und die Antriebsleistung des Motors unkontrolliert in Wärme umgewandelt wird. Dauert dieser Zustand zu lange an, kann die Temperatur der Mahlwalze in einen kritischen Bereich steigen und möglicherweise einen Brand verursachen.

Eine übliche Vorsichtsmassnahme im Stand der Technik besteht darin, die Temperatur einer Mahlwalze mit Hilfe eines oder mehrerer Sensoren zu überwachen und beim Erreichen einer zündfähigen Temperatur eine Warnmeldung auszugeben. Häufig werden hierfür optische Systeme zur Detektion der Umfangsfläche der Mahlwalze herangezogen. Problematisch hieran ist jedoch, dass diese optischen Systeme sich ausserhalb der Mahlwalzen im Produktraum befinden, durch den auch das Mahlgut strömt. Aus diesem Grunde sind derartige optische Systeme äusserst anfällig gegenüber Verschmutzungen.

Aus der DE 102 26 411 A1 ist es bekannt, die Temperatur der Umfangsfläche einer Mahlwalze mit Hilfe von Temperatursensoren berührungslos zu messen. Auf Grund des Abstandes zwischen Sensor und Umfangsfläche der Mahlwalze kann die tatsächliche Temperatur der Umfangsfläche zum Teil erheblich von der gemessenen Temperatur abweichen. Diese Abweichungen müssen dann basierend auf reinen Erfahrungswerten bei der Auswertung berücksichtigt werden, was umständlich und auch fehleranfällig ist.

Auch die DE 198 19 614 A1 offenbart Temperaturfühler, die in einem Abstand zu den Mahlwalzen angeordnet sind.

Des Weiteren sind auch Drucksensoren oder Sensoren zur Messung der Oberflächenbeschaffenheit einer Mahlwalze bekannt, mit deren Hilfe der Anpressdruck zwischen zwei benachbarten Mahlwalzen oder der Verschleiss einer Mahlwalze gemessen werden kann. Ferner sind beispielsweise aus der WO 2007/025395 A1 Vibrationssensoren für Mahlwalzen bekannt.

All diese Sensoren sind ebenfalls ausserhalb der Mahlwalzen angeordnet.

Zur Ausräumung der Nachteile, welche mit einer Anordnung von Sensoren ausserhalb der Mahlwalzen verbunden sind, wurde in der WO 2014/195 309 A1 vorgeschlagen, den oder die Sensoren in eine Mahlwalze zu integrieren. Eine Mahlwalze gemäß dem Oberbegriff des Anspruchs 1 ist in US 2019/240672 A1 offenbart.

Es war die Aufgabe der vorliegenden Erfindung, die vorstehend beschriebenen Nachteile des Stands der Technik zu überwinden. Die vorstehende Aufgabe wird erfindungsgemäss durch den Gegenstand der unabhängigen Ansprüche gelöst.

Im Detail betrifft die vorliegende Erfindung eine Mahlwalze zur Verwendung in einem Mahlwalzenpaar, insbesondere einem Getreidewalzenpaar, umfassend
- mindestens einen Sensor zur Erfassung von Messwerten, die einen Zustand der Mahlwalze charakterisieren, wobei der Sensor in einer Aufnahmeöffnung der Mahlwalze angeordnet ist,
- mindestens einen Datensender zur berührungslosen Übertragung der Messwerte des mindestens einen Sensors an einen Datenempfänger,
dadurch gekennzeichnet, dass der Sensor mittels einer Kappe aus Keramikmaterial in der Aufnahmeöffnung eingeschlossen ist.

Die vorliegende Erfindung betrifft weiterhin ein Mahlwalzenpaar, insbesondere Getreidewalzenpaar, umfassend mindestens eine erfindungsgemässe Mahlwalze.

Die vorliegende Erfindung betrifft weiterhin eine Produktverarbeitungsanlage, insbesondere Getreidemühle, enthaltend mindestens ein erfindungsgemässes Mahlwalzenpaar. Alternativ kann es sich auch um eine Gutbettmühle in der Müllerei, ein Flockierwalzwerk, z.B. zur Öl-Produktion aus Ölsaaten oder zum Getreideflockieren, oder um ein Schrotwalzwerk handeln, z.B. in der Ölsaatenöl- oder Futtermittelindustrie, deren beziehungsweise dessen Walzen auch im Sinne der vorliegenden Erfindung als "Mahlwalzen" bzw. "Mahlwalzenpaare" zu verstehen sind.

Die vorliegende Erfindung betrifft weiterhin ein Verfahren zum Betreiben einer erfindungsgemässen Produktverarbeitungsanlage, umfassend den Schritt der Erfassung des Zustands einer erfindungsgemässen Mahlwalze mittels des in der Mahlwalze angeordneten Sensors.

Unter "Verarbeitung eines Produktes" wird im Sinne der vorliegenden Erfindung das Mahlen, Zerkleinern und/oder Flockieren von Schüttgut, insbesondere Getreide, Getreidevermahlungsprodukten und Getreideendprodukten der Müllerei oder Spezialmüllerei wie oben ausgeführt verstanden, wofür als Walzenpaare beispielsweise die weiter unten noch detaillierter beschriebenen Paare von Mahlwalzen oder Flockierwalzen eingesetzt werden können.

Mahlwalzen im Sinne der vorliegenden Erfindung sind dafür ausgelegt, körniges Mahlgut zu vermahlen, welches üblicherweise zwischen einem Mahlwalzenpaar aus zwei Mahlwalzen geführt wird. Mahlwalzen, insbesondere die Mahlwalzen der erfindungsgemässen Mahlwalzenpaare, verfügen üblicherweise über eine im Wesentlichen unelastische Oberfläche (insbesondere an ihrer Umfangsfläche), die zu diesem Zweck beispielsweise Metall enthalten kann oder daraus bestehen kann, wie etwa Stahl, insbesondere Edelstahl. Zwischen den Mahlwalzen der Mahlwalzenpaarung besteht üblicherweise ein relativ fester und häufig hydraulisch geregelter Mahlspalt. In vielen Mahlanlagen wird das Mahlgut im Wesentlichen vertikal abwärts durch einen solchen Mahlspalt geführt. Zudem wird das Mahlgut in vielen Mahlanlagen den Mahlwalzen einer Mahlwalzenpaarung mittels seiner Schwerkraft zugeführt, wobei diese Zuführung optional pneumatisch unterstützt werden kann. Das Mahlgut ist üblicherweise körnig und bewegt sich als Fluidstrom durch den Mahlspalt. Durch diese Eigenschaften unterscheiden sich eine Mahlwalze (insbesondere eine Mahlwalze eines erfindungsgemässen Mahlwalzenpaars) und eine mindestens eine solche Mahlwalze enthaltende Mahlanlage beispielsweise von vielen Walzen, welche üblicherweise zum Transport von Papier verwendet werden.

Gemäss der vorliegenden Erfindung wird als Mahlgut üblicherweise pulver-, granulat- oder pelletförmiges Produkt verstanden, welches bei der Verarbeitung von Getreide, Getreidevermahlungsprodukten und Getreideendprodukten der Müllerei (insbesondere Vermählen von Weichweizen, Durum, Roggen, Mais und/oder Gerste) oder Spezialmüllerei (insbesondere Schälen und/oder Vermählen von Soja, Buchweizen, Gerste, Dinkel, Hirse/Sorghum, Pseudocerealien und/oder Hülsenfrüchten), der Herstellung von Futter für Nutz- und Haustiere, Fische und Krustentiere, der Verarbeitung von Ölsaaten, der Verarbeitung von Biomasse und Herstellung von Energiepellets, industriellen Mälzerei und Schroterei-Anlagen; der Verarbeitung von Kakaobohnen, Nüssen und Kaffeebohnen, der Herstellung von Düngemitteln, in der Pharmaindustrie oder in der Feststoffchemie Einsatz findet.

Mindestens eine Walze, insbesondere beide Walzen des Mahlwalzenpaars, insbesondere mindestens eine Mahlwalze, insbesondere beide Mahlwalzen des Mahlwalzenpaars, kann bzw. können beispielsweise als Glattwalze oder als Riffelwalze oder als Walzengrundkörper mit aufgeschraubten Platten ausgebildet sein. Glattwalzen können zylindrisch oder bombiert sein. Riffelwalzen können verschiedene Riffelgeometrien, wie z.B. dachförmigen oder trapezförmigen Riffelgeometrien, aufweisen und/oder an der Umfangsfläche aufgesetzte Segmente aufweisen.

Mindestens eine Walze, insbesondere beide Walzen des Mahlwalzenpaars, insbesondere mindestens eine Mahlwalze, insbesondere beide Mahlwalzen des Mahlwalzenpaars, kann bzw. können eine Länge im Bereich von 100 mm bis 2500 mm und einen Durchmesser im Bereich von 200 mm bis 800 mm aufweisen.

Die Umfangsfläche der Walze, insbesondere der Mahlwalze, ist bevorzugt unlösbar mit dem Walzenkörper verbunden und insbesondere einstückig damit ausgebildet. Dies erlaubt eine einfache Herstellung und eine zuverlässige und robuste Verarbeitung, insbesondere Vermahlung, des Produktes.

Der mindestens eine Sensor ist zur Erfassung von Messwerten ausgebildet, die einen Zustand mindestens einer der Walzen, insbesondere beider Walzen des Walzenpaars charakterisieren. Insbesondere kann es sich dabei um einen Zustand einer Umfangsfläche mindestens einer der Walzen, insbesondere beider Walzen des Walzenpaars handeln. Der Zustand kann beispielsweise eine Temperatur, ein Druck, eine Kraft (Kraftkomponente(n) in einer oder mehreren Richtungen), ein Verschleiss, eine Vibration, eine Deformation (Ausdehnung und/oder Auslenkweg), eine Drehgeschwindigkeit, eine Drehbeschleunigung, eine Umgebungsfeuchtigkeit, eine Position oder eine Orientierung mindestens einer der Walzen, insbesondere beider Walzen des Walzenpaars sein.

Mindestens eine Walze des Walzenpaars, insbesondere mindestens eine Mahlwalze des Mahlwalzenpaars, enthält mindestens einen Sensor. Wenn die Walze beim Betrieb rotiert, so rotiert auch der Sensor mit. Insbesondere ist der mindestens eine Sensor innerhalb einer Bodenfläche der Walze angeordnet. Daher befindet sich der mindestens eine Sensor nicht im Produktraum, durch den auch das Produkt, insbesondere das Mahlgut, strömt. Eine Produktverarbeitungsanlage mit mindestens einer solchen Walze, insbesondere eine Mahlanlage mit mindestens einer solchen Mahlwalze, ist somit deutlich weniger anfällig gegenüber Verschmutzungen. Zudem kann die Messung direkt in der Walze erfolgen, was die Messung deutlich präziser macht.

Der Sensor kann beispielsweise als MEMS-Sensor ausgebildet sein (MEMS: Micro-Electro-Mechanical System).

Bevorzugt steht der Sensor in Datenverbindung mit mindestens einem Datensender, wobei der Datensender zur berührungslosen Übertragung der Messwerte des mindestens einen Sensors an einen Datenempfänger ausgebildet ist. Erfindungsgemäss bevorzugt ist der Datensender an oder in derselben Walze wie der damit in Datenverbindung stehende Sensor angeordnet. Besonders bevorzugt beinhaltet der Datensender eine Antenne.

Die Messwerte können mit Hilfe des mindestens einen Datensenders berührungslos an einen Datenempfänger übertragen werden, der nicht Bestandteil der Walze ist. Insbesondere kann es sich um einen ruhenden Datenempfänger handeln, gegenüber dem der mindestens eine Sensor bei Rotation der Walze bewegt wird. Durch die berührungslose Übertragung können aufwendige Drehdurchführungen für Kabel vermieden werden, die ansonsten nötig wären. Vorteilhafterweise enthält mindestens eine Walze, insbesondere beide Walzen, mehrere der vorstehend beschriebene Sensoren, insbesondere mindestens zwei, bevorzugt mindestens vier, weiter bevorzugt mindestens sechs Sensoren, die in der Walze enthalten sind. Weiter bevorzugt stehen mehrere Sensoren in Datenverbindung mit dem mindestens einen Datensender. Die Sensoren können an verschiedenen Positionen entlang einer Rotationsachse der Walze und/oder an verschiedenen Winkeln um diese Rotationsachse herum angeordnet sein. Je mehr Sensoren die Walze enthält und je gleichmässiger diese verteilt sind, desto aussagekräftiger sind die von ihnen erfassten Messwerte. Bevorzugt sind die Sensoren in Umfangsrichtung gleichmässig angeordnet, wodurch ein Rotationsgleichgewicht entsteht.

Mindestens ein Sensor kann ausgebildet sein als
- Temperatursensor, wobei bevorzugt mehrere Temperatursensoren vorhanden sind, welche entlang einer Rotationsachse der Walze angeordnet sind, um ein Temperaturprofil entlang diese Richtung ermitteln zu können;
- Drucksensor;
- Kraftsensor (zur Bestimmung der Kraftkomponente(n) in einer oder mehreren Richtungen);
- Verschleisssensor;
- Vibrationssensor, insbesondere zum Ermitteln eines Wickelns, also einer Anhaftung des verarbeiteten Produktes an der Umfangsfläche der Walze, was Verarbeiten, insbesondere Vermahlen, an dieser Position behindert;
- Deformationssensor (zur Bestimmung einer Ausdehnung und/oder eines Auslenkwegs);
- Drehgeschwindigkeitssensor, insbesondere zum Ermitteln eines Stillstandes der Walze;
- Drehbeschleunigungssensor;
- Sensor zum Ermitteln einer Umgebungsfeuchtigkeit, der bevorzugt an einer Stirnseite der Walze angeordnet ist;
- gyroskopischer Sensor zum Ermitteln der Position und/oder der Orientierung der Walze, insbesondere zum Ermitteln der von der Position und/oder der Orientierung abhängigen Breite eines Spaltes zwischen den beiden Walzen der Walzenpaarung sowie der Parallelität der Walzen;
- Sensor zum Ermitteln der Breite eines Spaltes zwischen den beiden Walzen der Walzenpaarung, insbesondere eines Mahlspaltes zwischen den beiden Mahlwalzen der Mahlwalzenpaarung, beispielsweise ein in einer Stirnseite der Walze angeordneter Sensors, insbesondere ein MEMS-Sensor.

Erfindungsgemäss sind beliebige Kombinationen der vorstehend beschriebenen Sensoren möglich. Beispielsweise kann die Walze mehrere Temperatursensoren und Deformationssensoren enthalten. Gemäss einer weiteren Ausführungsform können alle vorhandenen Sensoren vom gleichen Typ sein, also beispielsweise als Temperatursensor ausgebildet sein. Gemäss einer weiteren Ausführungsform kann mindestens eine Walze, insbesondere beide Walzen, Sensoren verschiedener Typen enthalten.

Falls eine oder beide Walzen sowohl mehrere Sensoren als auch mindestens einen Datensender enthält bzw. enthalten, so ist es bevorzugt, wenn der mindestens eine Datensender zur berührungslosen Übertragung der Messwerte von mehreren der Sensoren, weiter bevorzugt von allen Sensoren, an einen Datenempfänger ausgebildet ist. Bevorzugt enthält mindestens eine Walze, insbesondere beide Walzen, jeweils höchstens nur einen einzigen, besonders bevorzugt genau einen einzigen Datensender zur berührungslosen Übertragung der Messwerte. Je weniger Datensender die Walze enthält, desto einfacher ist der Aufbau dieser Walze.

Insbesondere wenn mindestens eine Walze nur einen einzigen Datensender enthält, so enthält diese Walze, insbesondere beide Walzen, bevorzugt mindestens einen Multiplexer, der zur abwechselnden Übermittlung der von den Sensoren erfassten Messwerte an den Datensender angeordnet und ausgebildet ist.

Die berührungslose Übertragung kann beispielsweise durch Infrarotstrahlung, durch Lichtpulse, durch Radiofrequenzsignale, durch induktive Kopplung oder durch eine Kombination davon erfolgen.

Die berührungslose Übertragung der Messwerte umfasst hier und im Folgenden stets auch die Übertragung von Daten, welche durch eine entsprechende Verarbeitung der Messwerte gewonnen werden und die somit auf den Messwerten beruhen. Beispielsweise kann mindestens eine Walze, insbesondere beide Walzen, mindestens einen Signalwandler, insbesondere mindestens einen A/D-Wandler, zur Umwandlung der von dem mindestens einen Sensor erfassten Messwerte enthalten. In einer ersten möglichen Variante kann jedem Sensor mindestens ein Signalwandler zugeordnet sein, der die von diesem Sensor erfassten Messwerte umwandelt. Anschliessend können die umgewandelten Signale einem wie bereits oben beschriebenen Multiplexer zugeführt werden. Handelt es sich bei den Signalwandlern um einen A/D-Wandler, so kann der Multiplexer ein digitaler Multiplexer sein. In einer zweiten möglichen Variante kann der Signalwandler auch zwischen einem wie oben beschriebenen Multiplexer und dem Datensender angeordnet sein. In diesem Falle kann der Multiplexer ein analoger Multiplexer sein.

Bevorzugt enthält mindestens eine Walze, insbesondere beide Walzen, insbesondere ein weiter unten beschriebener Walzenkörper mindestens einer Walze, insbesondere beider Walzen, mindestens einen Energieempfänger und/oder mindestens einen Energieerzeuger. Damit kann eine Energieversorgung des mindestens einen Sensors und/oder mindestens eines Multiplexers (insbesondere mindestens eines wie oben beschriebenen Multiplexers) und/oder mindestens eines Signalwandlers (insbesondere mindestens eines wie oben beschriebenen Signalwandlers) und/oder des mindestens einen Datensenders (insbesondere des an oder in der Walze enthaltenen Datensenders) und/oder mindestens eines Datensenders einer weiter unten beschriebenen Messeinrichtung erreicht werden.

Insbesondere kann es sich um eine insbesondere wieder aufladbare Batterie enthält bzw. enthalten, mit deren Hilfe die genannte Energieversorgung erreicht werden kann. Herkömmliche und wieder aufladbare Batterien (Akkumulatoren) sind bekannt.

Alternativ kann es sich um einen induktiven Energieempfänger handeln. In dieser Variante kann der Energieempfänger beispielsweise mindestens eine Empfangsspule aufweisen, mit deren Hilfe elektromagnetische Energie induktiv eingekoppelt werden kann. Alternativ oder zusätzlich kann der Energieempfänger aber auch zum Empfang von Lichtenergie ausgebildet sein. In einer weiteren Variante kann der Energieerzeuger zur Energiegewinnung aus der Bewegung der Walze ausgebildet sein (insbesondere unter Ausnutzung von thermoelektrischen Effekten, wie z.B. des Seebeck-Effektes, Peltier-Effektes oder Thomson-Effektes, beispielsweise mit Hilfe eines Thermoelementes; oder unter Ausnutzung von Vibrationen oder Bewegungen der Walze, wie z.B. mit Hilfe mindestens eines Piezoelementes).

Vorteilhafterweise enthält mindestens eine Walze, insbesondere beide Walzen, mindestens eine Leiterplatte (insbesondere eine MEMS-Leiterplatte), auf welcher der mindestens eine Sensor und/oder mindestens ein Multiplexer (insbesondere mindestens ein wie oben beschriebener Multiplexer) und/oder mindestens ein Signalwandler (insbesondere mindestens ein wie oben beschriebener Signalwandler) und/oder der mindestens eine Datensender (insbesondere der an oder in der Walze enthaltene Datensender) und/oder mindestens ein Energieempfänger (insbesondere mindestens ein wie oben beschriebener Energieempfänger) und/oder mindestens ein Energieerzeuger (insbesondere mindestens ein wie oben beschriebener Energieerzeuger) angeordnet sind. Die Leiterplatte kann Messleitungen enthalten, über die die Sensoren mit dem Multiplexer verbunden sind. Eine solche Leiterplatte hat den Vorteil, dass die genannten Bauteile hierauf sehr kompakt angeordnet werden können und dass die Leiterplatte als separate Baugruppe gefertigt und zumindest in einigen Ausführungsbeispielen bei Bedarf wieder ausgetauscht werden kann.

Alternativ zu einer Leiterplatte können die Sensoren aber auch über einen Kabelbaum mit dem Datensender und/oder dem Multiplexer verbunden sein.

Erfindungsgemäss umfasst mindestens eine Walze, insbesondere beide Walzen, einen Walzenkörper mit mindestens einer Aufnahmeöffnung, in welche der Sensor insbesondere lösbar einsetzbar oder eingesetzt ist.

In einer anderen Ausführungsform kann es jedoch auch sinnvoll sein, wenn der Sensor unlösbar in der Aufnahmeöffnung eingesetzt ist. Auf diese Weise kann der Sensor sicherer mit dem Walzenkörper verbunden werden. Zudem kann ein unbefugtes Entfernen des Sensors verhindert werden, was die Sicherheit beeinträchtigen könnte. Der Sensor kann beispielsweise in der Aufnahmeöffnung vergossen (beispielsweise mit Hilfe eines Harzes) oder eingeschweisst sein. Hierdurch kann auch das Risiko von Explosionen vermieden, so dass insbesondere die ATEX-Leitlinien der Europäischen Union erfüllt werden können.

Die Aufnahmeöffnung ist erfindungsgemäss bevorzugt durch eine zylinderförmige Bohrung gebildet, die einen Durchmesser im Bereich von 5 mm bis 40 mm, bevorzugt von 5 mm bis 25 mm, besonders bevorzugt von 10 mm bis 20 mm aufweist, wobei im Öffnungsbereich der Bohrung vorzugsweise ein Bereich von 10 bis 50 mm, vorzugsweise 20 bis 40 mm, mit einem etwas grösseren Durchmesser und besonders bevorzugt einem Gewinde zur festen Aufnahme der nachstehend beschrieben Kappe aus Keramikmaterial vorgesehen ist.

Diese Bohrung erstreckt sich vorzugsweise parallel zu einer Rotationsachse des Walzenkörpers. Um den Zustand einer Umfangsfläche bestimmen zu können, ist die Aufnahmeöffnung bevorzugt in einem Aussenbereich des Walzenkörpers angeordnet. So kann sich die Aufnahmeöffnung beispielsweise in einem zylinderringförmigen Bereich des Walzenkörpers befinden.

Erfindungsgemäss bevorzugt erstreckt sich die Aufnahmeöffnung im Wesentlichen entlang der Länge des Walzenkörpers parallel zur Rotationsachse, beispielsweise entlang von mindestens 10 %, bevorzugt mindestens 20 %, besonders bevorzugt zwischen 50 % und 100% der gesamten Länge des Walzenkörpers, wobei 100% einer Durchgangsbohrung entsprechen. Bevorzugt ist die mindestens eine Aufnahmeöffnung so angeordnet, dass ein Massenausgleich berücksichtigt ist, da hierdurch auf ein Auswuchten der Walze verzichtet werden kann. Alternativ können auch zwei oder mehr Aufnahmeöffnungen vorhanden sein, die bevorzugt in Umfangsrichtung gleichmässig angeordnet sind; auch hierdurch kann auf ein Auswuchten verzichtet werden. Alternativ oder zusätzlich dazu können zwei im wesentlichen koaxiale Aufnahmeöffnungen mit weniger als 50% der gesamten Länge des Walzenkörpers mit je einem Sensor vorhanden sein. Alternativ oder zusätzlich dazu können zwei nicht-koaxiale Aufnahmeöffnungen mit je mehr als 50% der gesamten Länge des Walzenkörpers mit je einem Sensor vorhanden sein, bevorzugt an gegenüberliegenden Stirnseiten der Mahlwalze, womit mit zwei Sensoren auch der Temperaturverlauf bei Walzen, die länger als die Sensoren sind, gemessen werden kann.

Der Sensor ist vorzugsweise stabförmig ausgebildet. Es ist erfindungsgemäss auch möglich, mehrere Sensoren in Form einer einzigen stabförmigen Messeinrichtung anzuordnen, welche in die Aufnahmeöffnung eingebracht werden kann.

Gemäss der vorliegenden Erfindung wird das Problems des Stands der Technik gelöst, den Sensor sicher in der Aufnahmeöffnung der Walze anzuordnen und auch vor denkbaren extremen Betriebsbedingungen zuverlässig zu schützen und zudem eine zuverlässige Übermittlung der Funksignale des Sensors zu einem ausserhalb der Walze angeordneten Datenempfänger zu gewährleisten.

Dies wird erfindungsgemäss erreicht, indem der Sensor mittels einer Kappe aus Keramikmaterial in der Aufnahmeöffnung eingeschlossen ist.

Im Vergleich zu beispielsweise Kunststoffkappen weist die Kappe aus Keramikmaterial eine bessere Temperaturbeständigkeit auf und ermöglicht zudem eine verbesserte Übermittlung der Funksignale des Sensors zu einem ausserhalb der Walze angeordneten Datenempfänger.

Als Keramikmaterial kann erfindungsgemäss jedes Keramikmaterial eingesetzt werden, das lebensmittelverträglich (gemäss den Vorschriften EN10/2011, 84/500/EWG), schlagfest (keine Materialabsplitterung unter den Betriebsbedingungen der Walze) und temperaturfest (mindestens bis zu Temperatur von 400°C) ist. Zudem sollte das erfindungsgemäss einzusetzende Keramikmaterial für elektromagnetische Wellen im relevanten Bereich der Funksignalübertragung (insbesondere bei etwa 2.4 Ghz) durchlässig sein. Erfindungsgemäss weist das Keramikmaterial eine hohe relative Permittivität auf, bevorzugt im Bereich von 5 bis 50, besonders bevorzugt im Bereich von 25 bis 30.

Erfindungsgemäss können als Keramikmaterial Zirkonoxid (ZrO₂), Aluminiumoxid (Al₂O₃) oder Siliciumnitrid (Si₃N₄) herangezogen werden. Erfindungsgemäss besonders bevorzugt ist das Keramikmaterial Zirkonoxid (ZrO₂).

Erfindungsgemäss bevorzugt weist die Kappe aus Keramikmaterial ein Aussengewinde, ein Innengewinde oder sowohl ein Aussengewinde als auch ein Innengewinde auf. Mit Hilfe des Innengewindes kann eine sichere Befestigung der Kappe auf dem Sensor beziehungsweise der Messeinrichtung erreicht werden. Mit Hilfe des Aussengewindes kann eine sichere Befestigung der Kappe in der Aufnahmeöffnung (wenn diese im Öffnungsbereich ein entsprechendes Gegengewinde aufweist) erreicht werden.

Die Kappe aus Keramikmaterial ist vorzugsweise zylinderförmig und weist zumindest in einem Abschnitt einen Innenraum zur Aufnahme des Sensors beziehungsweise des Datensenders auf.

Zu einem Ende hin ist die Kappe aus Keramikmaterial abgeschlossen, damit die Kappe, wenn sie in der Aufnahmeöffnung der Walze angeordnet ist, diese Aufnahmeöffnung zur Umgebung hin abschliesst. Dieses Ende weist vorzugsweise Teile zur Anordnung eines Werkzeugs zur Montage beziehungsweise Demontage der Kappe mit dem Sensor beziehungsweise der Messeinrichtung auf. Bei diesen Teilen kann es sich beispielsweise um Vertiefungen handeln, in welche entsprechende Komponenten des Werkzeugs fest angeordnet werden können.

Erfindungsgemäss bevorzugt weist die Kappe aus Keramikmaterial eine Länge im Bereich von 10 bis 50 mm, vorzugsweise 15 bis 40 mm und besonders bevorzugt 20 bis 30 mm auf. Erfindungsgemäss weiterhin bevorzugt weist die Kappe aus Keramikmaterial einen Aussendurchmesser im Bereich von 10 bis 50 mm, vorzugsweise 15 bis 40 mm und besonders bevorzugt 20 bis 30 mm auf. Erfindungsgemäss weiterhin bevorzugt weist die Kappe aus Keramikmaterial einen Innenraum zur Aufnahme des Sensors beziehungsweise des Datensenders auf, welcher eine Länge im Bereich von 5 bis 20 mm, vorzugsweise 10 bis 15 mm, und einen Durchmesser im Bereich von 10 bis 30 mm, vorzugsweise 15 bis 25 mm aufweist, wobei der Durchmesser über die Länge des Innenraums innerhalb des angegebenen Bereich variieren kann.

Gemäss einer bevorzugten Ausführungsform der vorliegenden Erfindung ist die Kappe aus Keramikmaterial zusätzlich mittels einer Befestigungsvorrichtung am äusseren Ende der Aufnahmeöffnung der Walze fixiert. Vorzugsweise handelt es sich bei dieser Befestigungsvorrichtung um einen Ring aus einem metallischen Material, beispielsweise Stahl. Die Befestigungsvorrichtung weist eine Geometrie auf, welche eine Fixierung der Befestigungsvorrichtung auf der Kappe aus Keramikmaterial und eine Fixierung in der Aufnahmeöffnung der Walze gewährleistet. Beispielsweise kann die Befestigungsvorrichtung ein Ring mit einem Aussendurchmesser im Bereich von 20 bis 30 mm und einem Innendurchmesser im Bereich von 10 bis 20 mm sein, wobei die Breite des Rings im Bereich von 3 bis 10 mm liegen sollte.

Gemäss einer weiteren bevorzugten Ausführungsform der vorliegenden Erfindung ist der Sensor beziehungsweise der Datensender zumindest in einem Abschnitt von einem Material mit hoher elektrischer Leitfähigkeit (grösser 10⁶ S/m), vorzugsweise einem Metall, beispielsweise Aluminium oder Kupfer, zur Verbesserung des Austritts beziehungsweise Empfangs eines Funksignals umgeben. Vorzugsweise wird dieses Material in Form einer Folie oder eines Rings bereitgestellt, welches den Sensor beziehungsweise den Datensender vorzugsweise im Kopfbereich (d.h. dem Bereich, welcher in den Innenraum der Kappe aus Keramikmaterial eingeführt wird) umgibt.

Die vorliegende Erfindung betrifft weiterhin eine Produktverarbeitungsanlage, insbesondere Getreidemühle, enthaltend mindestens ein Mahlwalzenpaar mit einer erfindungsgemässen Walze.

Die Produktverarbeitungsanlage für die Verarbeitung eines Produktes, insbesondere eine Mahlanlage für das Vermahlen von Mahlgut, enthält mindestens ein vorstehend beschriebenes Walzenpaar, insbesondere ein Mahlwalzenpaar. Zwischen den Walzen des Walzenpaars ist ein Spalt gebildet. Insbesondere ist zwischen den Mahlwalzen eines Mahlwalzenpaars ein Mahlspalt gebildet. Im Rahmen der Erfindung muss nur eine der beiden Walzen der Walzenpaarung erfindungsgemäss ausgebildet sein; die Erfindung erfasst jedoch auch Ausführungsformen, in denen beide Walzen des Walzenpaars erfindungsgemäss ausgebildet sind, also mindestens einen wie oben beschriebenen Sensor enthalten. Insbesondere beim Vermahlen von Mahlgut wird dieses Mahlgut im Wesentlichen vertikal abwärts durch einen solchen Mahlspalt geführt. Zudem wird insbesondere beim Vermahlen von Mahlgut dieses Mahlgut den Mahlwalzen bevorzugt mittels seiner Schwerkraft zugeführt, wobei dies optional pneumatisch unterstützt werden kann. Das Produkt, insbesondere das Schüttgut, insbesondere das Mahlgut, kann körnig sein und sich als Fluidstrom durch den Mahlspalt bewegen.

Zusätzlich kann die Produktverarbeitungsanlage mindestens einen insbesondere ruhenden Datenempfänger zum Empfangen der vom Datensender mindestens einer der Walzen, insbesondere beider Walzen, des Walzenpaars übertragenen Messwerte aufweisen. Mit einer solchen Produktverarbeitungsanlage können die bereits oben beschriebenen Vorteile erreicht werden. Insbesondere wenn die Mahlanlage mehrere verschiedene Walzenpaare enthält, denen das Produkt aus dem gleichen Produkteinlass zugeführt wird, kann es vorteilhaft sein, wenn nur eines der Walzenpaare erfindungsgemäss ausgebildet ist.

Bei der Mahlanlage kann es sich beispielsweise um einen einzelnen Walzenstuhl einer Getreidemühle oder auch um eine ganze Getreidemühle mit mindestens einem Walzenstuhl handeln, wobei mindestens ein Walzenstuhl mindestens eine vorstehend beschriebene Mahlwalze enthält. Alternativ kann es sich um eine Gutbettmühle in der Müllerei, ein Flockierwalzwerk zur Öl-Produktion aus Ölsaaten oder ein Schrotwalzwerk in der Öl- oder Futtermittelindustrie handeln.

Die vorliegende Erfindung betrifft weiterhin ein Verfahren zum Betreiben einer derartigen Produktverarbeitungsanlage, umfassend den Schritt der Erfassung des Zustands einer erfindungsgemässen Mahlwalze mittels des in der Mahlwalze angeordneten Sensors.

Das Verfahren umfasst einen Schritt, in dem mit dem Datenempfänger der Produktverarbeitungsanlage von einem Datensender mindestens einer der Walzen, insbesondere beider Walzen, des Walzenpaars übertragene Messwerte empfangen werden.

Die somit empfangenen Daten können anschliessend weiterverarbeitet und ausgewertet werden. Zu diesem Zweck können sie einer Steuereinheit der Produktverarbeitungsanlage, insbesondere der Mahlanlage, zugeführt werden, von wo aus sie noch weiter an ein optionales übergeordnetes Leitsystem weitergegeben werden können. Mit Hilfe der Steuereinheit und/oder des Leitsystem kann die gesamte Produktverarbeitungsanlage, insbesondere die gesamte Mahlanlage, oder ein Teil davon gesteuert und/oder geregelt werden.

Insbesondere kann von der Steuereinheit eine Warnmeldung ausgegeben werden, falls ein vorgegebenes Warnkriterium erfüllt ist. Das Warnkriterium kann beispielsweise darin bestehen, dass der Messwert mindestens eines der Sensoren einen für diesen Sensor vorgegebenen Grenzwert überschreitet. In einer anderen Variante kann das Warnkriterium darin bestehen, dass die Differenz zwischen dem grössten Messwert und dem kleinsten Messwert, die von einer vorgegebenen Menge von Sensoren gemessen werden, einen vorgegebenen Grenzwert übersteigt. Falls das Warnkriterium erfüllt ist, kann ein Warnsignal ausgegeben werden (beispielsweise optisch und/oder akustisch) und/oder die Produktverarbeitungsanlage kann zum Stillstand gebracht werden (beispielsweise durch die Steuereinheit). Ausserdem kann die Steuereinheit die von dem mindestens einen Sensor erfassten Messwerte oder daraus gewonnene Daten visualisieren.

Erfindungsgemäss besonders bevorzugt wird der Schritt der Erfassung des Zustands der Mahlwalze kontinuierlich während des Betriebs der Produktverarbeitungsanlage durchgeführt, sodass ein etwaiges Problem zeitnah erfasst und behoben werden kann.

Die vorliegende Erfindung wird nachstehend unter Bezugnahme auf nicht einschränkende Ausführungsbeispiele und Zeichnungen näher erläutert. Es zeigen:
- Fig. 1: eine schematische Ansicht einer erfindungsgemässen Mahlwalze mit darin angeordnetem Sensor
- Fig. 2: eine schematische Ansicht einer Aufnahmeöffnung einer erfindungsgemässen Mahlwalze mit darin angeordnetem Sensor
- Fig. 3: eine schematische Ansicht einer Kappe aus Keramikmaterial
- Fig. 4: eine schematische Ansicht einer Befestigungsvorrichtung

Fig. 1 zeigt eine schematische Ansicht einer erfindungsgemässen Mahlwalze 1 mit darin angeordnetem Sensor 2. Derartige Mahlwalzen 1 sind hinlänglich bekannt. Die Mahlwalze 1 gemäss dieser Ausführungsform weist vier Aufnahmeöffnungen 1a (in Fig. 2 näher gezeigt) auf, in welche ein Sensor 2 oder eine Messeinrichtung mit mehreren Sensoren angeordnet werden kann. Die Aufnahmeöffnungen 1a befinden sich symmetrisch angeordnet (zur Vermeidung von Unwuchten) im Umfangbereich der Walze, d.h. nah an der Mantelfläche der Walze, um die der Walzenoberfläche entsprechenden physikalischen Werte zu ermitteln.

Fig. 2 zeigt eine schematische Ansicht einer Aufnahmeöffnung 1a einer erfindungsgemässen Mahlwalze 1 mit darin angeordnetem Sensor 2. Der Sensor 2 befindet sich vollständig in der Aufnahmeöffnung 1a. Auf dem Kopf 3 des Sensors 2 ist eine Kappe 4 aus Keramikmaterial, vorzugsweise Zirkonoxid, fixiert. Die Kappe 4 aus Keramikmaterial schliesst die Aufnahmeöffnung 1a von der Umgebung ab und schützt somit den Sensor 2 beziehungsweise verhindert etwaige Produktverunreinigungen aufgrund einer Beschädigung des Sensors 2.

Die Kappe 4 aus Keramikmaterial ist mit Hilfe einer Befestigungsvorrichtung 5, vorzugsweise einem Stahlring, am äusseren Ende der Aufnahmeöffnung 1a fixiert.

Zur Verbesserung des Austritts beziehungsweise Empfangs eines Funksignals ist der Sensor 2 gemäss dieser Ausführungsform im Bereich seines Kopfes 3 von einem Material 6 mit hoher elektrischer Leitfähigkeit umgeben, vorzugsweise einem Metall. Gemäss der hier gezeigten Ausführungsform umgibt das Material 6 mit hoher elektrischer Leitfähigkeit den Kopf 3 des Sensors 2 in Form einer Folie oder eines Rings.

Fig. 3 zeigt eine schematische Ansicht einer Kappe 4 aus Keramikmaterial. Die Kappe 4 weist einen Innenraum (in Form einer Blindbohrung) zur Aufnahme des Sensors 2 auf und ist an ihrem geschlossenen Ende derart ausgestaltet, dass darauf eine Befestigungsvorrichtung wie der in Fig. 4 gezeigte Ring 5 fixiert werden kann.

Fig. 4 zeigt eine schematische Ansicht einer Befestigungsvorrichtung 5, hier in Form eines Metallrings. Die Befestigungsvorrichtung 5 ist derart ausgestaltet, dass sie auf einer Kappe 4 aus Keramikmaterial wie der in Fig. 3 gezeigten Kappe 4 fixiert werden kann.

## Patentansprüche

1. Mahlwalze (1) zur Verwendung in einem Mahlwalzenpaar, insbesondere einem Getreidewalzenpaar, umfassend
- mindestens einen Sensor (2) zur Erfassung von Messwerten, die einen Zustand der Mahlwalze charakterisieren, wobei der Sensor (2) in einer Aufnahmeöffnung (1a) der Mahlwalze (1) angeordnet ist,
- mindestens einen Datensender (3) zur berührungslosen Übertragung der Messwerte des mindestens einen Sensors (2) an einen Datenempfänger,
**dadurch gekennzeichnet, dass** der Sensor (2) mittels einer Kappe (4) aus Keramikmaterial in der Aufnahmeöffnung (1a) eingeschlossen ist.

2. Mahlwalze nach Anspruch 1, wobei die Kappe (4) aus Keramikmaterial mittels einer Befestigungsvorrichtung (5) am äusseren Ende der Aufnahmeöffnung (1a) fixiert ist.

3. Mahlwalze nach Anspruch 2, wobei es sich bei der Befestigungsvorrichtung (5) um einen Ring aus einem metallischen Material handelt.

4. Mahlwalze nach einem der vorgehenden Ansprüche, wobei die Kappe (4) aus Keramikmaterial aus Zirkonoxid (ZrO₂) gefertigt ist.

5. Mahlwalze nach einem der vorgehenden Ansprüche, wobei der Sensor (2) zumindest in einem Abschnitt von einem Material (6) mit hoher elektrischer Leitfähigkeit, vorzugsweise einem Metall, zur Verbesserung des Austritts beziehungsweise Empfangs eines Funksignals umgeben ist.

6. Mahlwalze nach Anspruch 5, wobei der Sensor (2) im Bereich seines Kopfes (3) von dem Material (6) mit hoher elektrischer Leitfähigkeit umgeben ist.

7. Mahlwalze nach Anspruch 5 oder 6, wobei das Material (6) mit hoher elektrischer Leitfähigkeit den Sensor (2) in Form einer Folie oder eines Rings umgibt.

8. Mahlwalze nach einem der vorgehenden Ansprüche, wobei der Sensor (2) mindestens eine Einheit zur Energieversorgung des Sensors (2) aufweist, vorzugsweise eine Batterie.

9. Mahlwalze nach einem der vorgehenden Ansprüche, wobei der Sensor (2) mindestens ein elektronisches Bauteil zur Datenübermittlung, Signalumwandlung oder beidem aufweist.

10. Mahlwalzenpaar, insbesondere Getreidewalzenpaar, umfassend mindestens eine Mahlwalze (1) gemäss einem der vorhergehenden Ansprüche 1 bis 9.

11. Produktverarbeitungsanlage, insbesondere Getreidemühle, enthaltend mindestens ein Mahlwalzenpaar gemäss Anspruch 10.

12. Verfahren zum Betreiben einer Produktverarbeitungsanlage gemäss Anspruch 11, umfassend den Schritt der Erfassung des Zustands einer Mahlwalze (1) gemäss einem der Ansprüche 1 bis 8 mittels des in der Mahlwalze (1) angeordneten Sensors (2) .

13. Verfahren nach Anspruch 12, **dadurch gekennzeichnet, dass** der Schritt der Erfassung des Zustands der Mahlwalze (1) kontinuierlich während des Betriebs der Produktverarbeitungsanlage durchgeführt wird.

## Claims

1. Grinding roller (1) for use in a pair of grinding rollers, in particular a pair of grain rollers, comprising
- at least one sensor (2) for detecting values that characterize a state of the grinding roller, the sensor (2) being arranged in a receiving opening (1a) of the grinding roller (1),
- at least one data transmitter (3) for contactless transmission of the detected values of the at least one sensor (2) to a data receiver,
**characterized in that** the sensor (2) is enclosed in the receiving opening (1a) by means of a cap (4) made of ceramic material.

2. Grinding roller according to claim 1, wherein the cap (4) made of ceramic material is fixed at the outer end of the receiving opening (1a) by means of a fastening device (5).

3. Grinding roller according to claim 2, wherein the fastening device (5) is a ring made of a metallic material.

4. Grinding roller according to any of the preceding claims, wherein the cap (4) is made of ceramic material of zirconia (ZrO₂) .

5. Grinding roller according to any of the preceding claims, wherein the sensor (2) is surrounded, at least in a section, by a material (6) with high electrical conductivity, preferably a metal, for improving the emission or reception of a radio signal.

6. Grinding roller according to claim 5, wherein the sensor (2) is surrounded by the material (6) with high electrical conductivity in the region of its head (3).

7. Grinding roller according to claim 5 or 6, wherein the material (6) with high electrical conductivity surrounds the sensor (2) in the form of a foil or ring.

8. Grinding roller according to any of the preceding claims, wherein the sensor (2) comprises at least one unit for supplying power to the sensor (2), preferably a battery.

9. Grinding roller according to any of the preceding claims, wherein the sensor (2) comprises at least one electronic component for data transmission, signal conversion or both.

10. Pair of grinding rollers, in particular a pair of grain rollers, comprising at least one grinding roller (1) according to any of the preceding claims 1 to 9.

11. Product processing plant, in particular a grain mill, containing at least one pair of grinding rollers according to claim 10.

12. Method for operating a product processing plant according to claim 11, comprising the step of detecting the state of a grinding roller (1) according to any of claims 1 to 8 by means of the sensor (2) arranged in the grinding roller (1) .

13. The method according to claim 12, **characterized in that** the step of detecting the state of the grinding roller (1) is performed continuously during the operation of the product processing plant.

## Revendications

1. Cylindre de broyage (1) destiné à être utilisé dans une paire de cylindres de broyage, en particulier une paire de cylindres à céréales, comprenant
- au moins un capteur (2) pour la saisie de valeurs de mesure qui caractérisent un état du cylindre de broyage, le capteur (2) étant disposé dans une ouverture de réception (1a) du cylindre de broyage (1),
- au moins un émetteur de données (3) pour la transmission sans contact des valeurs de mesure du au moins un capteur (2) à un récepteur de données,
**caractérisé en ce que** le capteur (2) est enfermé dans l'ouverture de réception (1a) au moyen d'un capuchon (4) en matériau céramique.

2. Cylindre de broyage selon la revendication 1, dans lequel le capuchon (4) en matériau céramique est fixé à l'extrémité extérieure de l'ouverture de réception (1a) au moyen d'un dispositif de fixation (5).

3. Cylindre de broyage selon la revendication 2, dans lequel le dispositif de fixation (5) est un collier en un matériau métallique.

4. Cylindre de broyage selon l'une quelconque des revendications précédentes, dans lequel le capuchon (4) est fabriqué en matériau céramique en oxyde de zirconium (ZrO₂).

5. Cylindre de broyage selon l'une quelconque des revendications précédentes, dans lequel le capteur (2) est entouré, au moins dans une section, par un matériau (6) à haute conductivité électrique, de préférence un métal, pour améliorer la sortie ou la réception d'un signal radio.

6. Cylindre de broyage selon la revendication 5, dans lequel le capteur (2) est entouré dans la zone de sa tête (3) par le matériau (6) à haute conductivité électrique.

7. Cylindre de broyage selon la revendication 5 ou 6, dans lequel le matériau (6) à haute conductivité électrique entoure le capteur (2) sous la forme d'une feuille ou d'un collier.

8. Cylindre de broyage selon l'une quelconque des revendications précédentes, dans lequel le capteur (2) comporte au moins une unité d'alimentation en énergie du capteur (2), de préférence une batterie.

9. Cylindre de broyage selon l'une quelconque des revendications précédentes, dans lequel le capteur (2) comprend au moins un composant électronique pour la transmission de données, la conversion de signaux, ou les deux.

10. Paire de cylindres de broyage, en particulier paire de cylindres de broyage de céréales, comprenant au moins un cylindre de broyage (1) selon l'une quelconque des revendications précédentes 1 à 9.

11. Installation de traitement de produits, en particulier moulin à céréales, contenant au moins une paire de cylindres de broyage selon la revendication 10.

12. Procédé de l'opération d'une installation de traitement de produits selon la revendication 11, comprenant l'étape de détection de l'état d'un cylindre de broyage (1) selon l'une quelconque des revendications 1 à 8, au moyen du capteur (2) disposé dans le cylindre de broyage (1).

13. Procédé selon la revendication 12, **caractérisé en ce que** l'étape de détection de l'état du cylindre de broyage (1) est réalisée en continu pendant l'opération de l'installation de traitement de produits.
